# FASCICULE DE BREVET EUROPEEN

(11) **EP 3 976 931 B1**
(45) Date de publication et mention de la délivrance du brevet: **09.08.2023**
(21) Numéro de dépôt: 20726420.1
(22) Date de dépôt: 18.05.2020
(51) Int. Cl.: F01D 5/30, F01D 21/02, F01D 21/04

(54) **AUBE DE TURBINE DOTÉE D'UNE CAVITÉ DE FRAGILISATION D'UNE SECTION FRANGIBLE**
TURBINENSCHAUFEL MIT SOLLBRUCHVERTIEFUNG EINES ZERBRECHLICHEN ABSCHNITTS
TURBINE BLADE HAVING A FRAGILIZATION CAVITY OF A FRANGIBLE SECTION

(30) Priorité: 27.05.2019 FR 1905588
(43) Date de publication de la demande: 06.04.2022
(73) Titulaire: Safran Helicopter Engines, 64510 Bordes (FR)
(72) Inventeur: DENAUX, Matthieu Claude Jean, 64510 BORDES (FR)
(74) Mandataire: Casalonga
(86) Numéro de dépôt international: PCT/EP2020/063781
(87) Numéro de publication internationale: WO 2020/239490

(56) Documents cités:
- CN-A- 109 139 123
- US-A- 5 435 694

## Description

### Domaine technique de l'invention

La présente invention concerne les aubes de turbine d'une turbomachine et, en particulier, un agencement d'échasse d'une aube de turbine. L'échasse d'une aube est une partie de support de la pale de l'aube qui s'étend radialement entre une partie d'attache inférieure de l'aube appelée "pied de sapin" et une plateforme de l'aube.

Plus particulièrement, l'invention concerne les aubes de turbine d'une turbomachine à turbine libre.

L'invention concerne également une turbine de turbomachine comprenant de telles aubes.

### Etat de la technique antérieur

Classiquement, tel qu'illustré à la figure 1, une turbomachine à turbine libre comporte un générateur de gaz 1, comprenant au moins un compresseur qui comporte un ou plusieurs étages de compression 2, une chambre de combustion 3, et une turbine dans laquelle les gaz chauds sous pression issus de la chambre de combustion se détendent et dans laquelle l'énergie cinétique et thermique des gaz est transformée en énergie mécanique pour entraîner en rotation un arbre qui relie la turbine au compresseur, afin d'entraîner aussi le compresseur. Une turbine 4, dite turbine libre, qui comporte un ou plusieurs étages de turbine, est disposée en aval de la turbine du générateur de gaz 1, et découplée mécaniquement de cette dernière. La turbine libre 4 est entraînée en rotation par les gaz issus du générateur de gaz 1.

Dans les turbomoteurs à turbine libre, utilisés par exemple, mais non exclusivement, dans les ensembles propulsifs d'hélicoptère, la turbine libre est mécaniquement indépendante du rotor de l'hélicoptère, un réducteur étant interposé entre la ligne d'arbre et le rotor principal.

En cas de rupture de la ligne de transmission de puissance, par exemple en cas de rupture de la ligne d'arbre ou de la ligne de transmission reliée au réducteur, la turbine peut se trouver dans une situation de survitesse en raison de la disparition du couple résistif qui s'applique sur les aubes de la turbine.

Cette situation de survitesse peut être particulièrement dangereuse, conduire à la rupture d'au moins un disque tournant qui supporte les aubes d'un étage de la turbine, sous l'effet de la force centrifuge, et provoquer la libération de débris à très haute énergie qui ne peuvent être contenus par le blindage prévu sur le moteur.

Il est donc nécessaire de prévoir dans les turbines des systèmes de protection qui empêchent la survitesse.

Il a déjà été proposé, dans l'état de la technique, des systèmes de protection contre la survitesse, connus sous le nom de « blade-shedding » dans la terminologie anglo-saxone, qui consistent à créer dans les aubes une zone frangible de sorte qu'elles se rompent à une vitesse de rotation prédéterminée évitant tout risque de rupture du disque qui serait causée par les efforts centrifuges. On pourra à cet égard se référer au document GB 881, 850 qui décrit une turbine destinée à l'entrainement d'accessoires dans laquelle des perçages sont pratiqués à la base des pales des aubes.

Ainsi, en cas de risque de survitesse, après rupture des aubes, la turbine, ayant perdu ses profils aérodynamiques, ralentit naturellement, et peut s'arrêter de tourner. Le ralentissement de la turbine libre pour revenir à des vitesses acceptables évite de la sorte le risque d'une rupture du disque causée par les efforts centrifuges.

Il a à cet égard été proposé d'usiner le bord d'attaque du pied de l'aube de la turbine afin d'ajuster la section du col de l'aube pour que celle-ci se rompe à une vitesse souhaitée, tout en conservant une longueur de contact suffisante entre le pied de sapin de l'aube et l'alvéole correspondante du disque qui reçoit le pied de sapin pour garantir la tenue mécanique de l'attache de l'aube sur le disque.

On a représenté sur les figures 2 et 3 une aube dotée d'une section frangible destinée à se rompre pour empêcher la survitesse.

Comme on le voit, l'échasse 4 de l'aube, qui s'étend entre le pied de sapin 6 et une plateforme qui forme la base d'un profil aérodynamique 5 ou pale de l'aube, comporte un bord d'attaque concave 7 permettant de former dans l'échasse une zone frangible de section minimale apte à permettre à l'aube de se détacher du disque à partir d'une vitesse de seuil de protection.

On a représenté sur la figure 4 la contrainte radiale qui s'applique dans l'échasse de l'aube sous l'effet des efforts thermomécaniques. Comme on le voit, la création d'un bord d'attaque concave 7 réduisant localement la section de l'échasse engendre l'apparition d'une zone Z de contrainte maximale sur le bord d'attaque, dans les coins de la section réduite. Cette augmentation de la contrainte maximale s'accompagne de l'apparition d'un moment supplémentaire en raison du décentrage du profil aérodynamique par rapport à la section minimale du col de l'échasse.

Il a été constaté que cette contrainte maximale conditionne la durée de vie en fatigue de l'aube de sorte que la réalisation de cette zone concave dans le bord d'attaque pour fragiliser localement l'aube requiert des travaux de conception relativement complexes afin de définir la valeur de seuil à partir de laquelle les échasses se rompent tout en limitant l'augmentation de la contrainte maximale nuisible à la durée de vie en fatigue de l'aube.

Par ailleurs, l'utilisation de matériaux ayant une résistance accrue pour la réalisation des aubes engendre, pour une même section frangible, une augmentation de la vitesse de seuil à partir de laquelle les échasses se rompent.

La réalisation d'une zone concave de dimensions accrues dans le bord d'attaque de l'aube de manière à diminuer localement la section de l'échasse de l'aube ne permettrait pas de réduire la valeur de vitesse limite de rupture de l'échasse sans augmenter de manière rédhibitoire la contrainte maximale sur la section minimale de l'échasse et en conséquence réduire la durée de vie en fatigue de l'aube. Il est donc souhaitable de pouvoir réduire la valeur de vitesse de rupture de l'échasse lorsque l'on utilise un matériau de résistance accrue pour la réalisation de l'aube.

On pourra enfin se référer aux documents CN 109 139 123 et US 5 435 694.

### Exposé de l'invention

Au vu de ce qui précède, l'invention vise à proposer une aube de turbine dotée d'une section frangible permettant de régler la valeur de vitesse de rupture de l'aube sans augmentation de la contrainte maximale dans l'aube.

L'invention a donc pour objet une aube de turbine comprenant une pale et un pied, le pied comprenant une échasse présentant des flancs latéraux à profil curviligne, ladite échasse comprenant une zone frangible adaptée pour subir une rupture de l'échasse si des efforts radiaux supérieurs à un seuil sont exercés sur l'aube, en particuler des efforts centrifuges lors d'un état de survitesse de la turbine.

La zone frangible comprend au moins une cavité oblongue de frangibilité pratiquée sur au moins l'un des flancs latéraux de l'échasse, ladite cavité oblongue s'étendant dans une direction axiale de l'échasse selon un axe longitudinal parallèle à ou compris dans un plan de section minimale dans lequel se situe une section transversale minimale de l'échasse.

Cette cavité permet ainsi de fragiliser la section frangible de l'échasse en augmentant la contrainte moyenne qui s'exerce dans le col de l'échasse, sans augmenter de manière significative la contrainte maximale engendrée localement sous l'action des efforts thermomécaniques. Elle permet par conséquent d'optimiser le réglage de la vitesse limite à partir de laquelle les aubes se rompent.

Avantageusement, l'aube est montée sur un disque, l'axe longitudinal de la ou chaque cavité oblongue étant compris dans un plan de frangibilité situé à une distance d'un axe de rotation du disque comprise entre h+0,06h et h-0,06h, de préférence comprise entre h+0,04h et h-0,04h, h désignant la distance entre l'axe de rotation et le plan de section minimale, le plan de frangibilité et le plan de section minimale étant parallèles entre eux et à l'axe de rotation.

Selon l'invention, la zone frangible de l'échasse est formée par une zone concave de l'échasse réalisée sur une face avant et sur au moins l'un des flancs latéraux de l'échasse, la zone la plus profonde de la cavité oblongue étant intersectée par le plan de section minimale de l'échasse.

Par exemple, la profondeur maximale de la cavité oblongue est comprise entre 9% et 35% de la largeur de l'échasse, de préférence comprise entre 10% et 25% de la largeur de l'échasse, considérée à l'endroit le plus profond de la cavité.

Dans un mode de réalisation, la profondeur maximale de la cavité oblongue est comprise entre 10% et 25% de sa longueur, de préférence comprise entre 14% et 20% de la longueur de la cavité

Dans un mode de réalisation, dans lequel chaque flanc latéral de l'échasse comprend une cavité oblongue de frangibilité, la distance entre le barycentre des cavités et la projection du centre de gravité de l'aube sur le plan de section minimale est compris entre 0 et 20% de la longueur axiale de l'échasse, de préférence entre 0 et 15% de ladite largeur de l'échasse.

Avantageusement, la cavité oblongue comporte une section transversale curviligne.

De préférence, la cavité oblongue comporte une section transversale en arc de cercle.

L'invention a également pour objet une turbine de turbomachine, comprenant un rotor comportant au moins un disque et un ensemble d'aubes de turbine montées sur le disque, chaque aube étant une aube telle que définie ci-dessus.

Avantageusement, l'axe longitudinal de la ou chaque cavité oblongue de chaque aube est compris dans un plan de frangibilité situé à une distance d'un axe de rotation du disque comprise entre h+0,06h et h-0,06h, de préférence comprise entre h+0,04h et h-0,04h, h désignant la distance entre l'axe de rotation du disque et le plan de section minimal, le plan de frangibilité et le plan de section minimale étant parallèles entre eux et à l'axe de rotation.

D'autres buts, caractéristiques et avantages de l'invention apparaîtront à la lecture de la description suivante, donnée uniquement à titre d'exemple, et faite en référence aux dessins annexés.

### Brève description des dessins

[Fig 1], dont il a déjà été fait mention, illustre la structure générale d'une turbine à gaz à turbine libre selon l'état de la technique ;
[Fig 2]
[Fig 3], déjà évoquées, sont respectivement des vues de face et en perspective d'une aube selon l'état de la technique ;
[Fig 4] dont il a déjà été fait mention, montre le champ de contraintes s'exerçant sur l'échasse de l'aube des figures 2 et 3 ;
[Fig 5] et
10 [Fig 6] sont respectivement des vues de face et en perspective d'une aube selon l'invention ;
[Fig 7] est une vue de détail à plus grande échelle de l'aube de la figure 6 ;
[Fig 8] est une vue en coupe transversale de l'échasse de l'aube des figures 5 et 6 à l'endroit le plus profond des cavités ;
[Fig 9] montre l'aube des figures 5 et 6 montée sur un disque de rotor ;
[Fig 10] est une vue en perspective de la figure 8 ; et
[Fig 11] montre le champ de contraintes s'exerçant sur l'échasse de l'aube des figures 5 et 6.

### Exposé détaillé d'au moins un mode de réalisation

On a représenté sur les figures 5 et 6 une aube de turbomachine, en particulier une aube de turbine libre, désignée par la référence numérique générale 10.

Cette aube 10 comporte une pale 11, un pied de sapin 12 destiné à la fixation de l'aube sur un disque de rotor, par engagement du pied 12 dans un logement aussi appelé « alvéole » de forme correspondante pratiqué dans le disque, une échasse 13 prolongeant le pied de sapin 12 et une plateforme 14.

Le pied de sapin s'étend selon un axe longitudinal, qui de façon connue en soi peut former un angle avec l'axe de rotation A-A' du disque de la turbine, afin d'augmenter la longueur de contact entre le pied de sapin et le disque. L'axe du pied de sapin une fois l'aube montée sur le disque s'étend selon la direction de l'alvéole correspondante dans le disque. Les alvéoles d'un disque de turbine libre peuvent être prévues chacune plus ou moins en oblique dans un plan tangentiel au disque, par rapport à la direction axiale du disque. En d'autres termes un angle dans un plan tangentiel au disque est formé entre la direction d'une alvéole et l'axe du disque.

Comme on le voit, l'échasse 13 a une forme curviligne.

Elle comporte, sur sa face antérieure, du côté du bord d'attaque de l'aube, une forme concave 15 et des flancs latéraux 16 également concaves afin de réduire localement la section de l'échasse pour délimiter une zone frangible dans l'échasse.

L'aube 10 comporte par ailleurs des cavités 17 oblongues, c'est-à-dire présentant une dimension longitudinale supérieure à leur dimension latérale, qui sont pratiquées dans les flancs latéraux de l'échasse 13. Chaque cavité 17 s'étend selon un axe longitudinal X-X'parallèle ou sensiblement parallèle à l'axe longitudinal du pied de sapin. L'axe X-X' de chaque cavité peut donc, comme l'axe du pied de sapin, former un angle avec l'axe de rotation A-A' du disque de la turbine, visible sur la figure 9.

Chaque cavité constitue une poche réduisant localement la section transversale du col de l'échasse afin de fragiliser la zone frangible de l'échasse et de régler la vitesse limite de survitesse à partir de laquelle la pale se détache du disque.

Par exemple, tel qu'illustré, chaque flanc latéral de l'échasse comporte au moins une cavité. Chaque flanc latéral comporte ici une cavité, l'échasse comprenant une paire de cavités pratiquées de manière symétrique.

Tel qu'illustré sur la figure 7, chaque cavité comporte une section transversale concave, considérée perpendiculairement à l'axe longitudinal de la cavité, de préférence une section transversale ronde, sans arête. Le rayon R de la cavité est de préférence compris entre 10 et 25% de la longueur de la cavité, avantageusement compris entre 14% et 20% de la longueur de la cavité.

Sa profondeur, qui peut par exemple correspondre au rayon de la cavité, est avantageusement comprise entre 9% et 35% de la largeur minimale *Imin* de l'échasse, considérée au niveau du point le plus profond de la cavité (figure 8). La profondeur de la cavité est de préférence comprise entre 10% et 25% de la largeur *Imin* de l'échasse.

En référence à la figure 9, qui illustre une aube montée sur une portion d'un disque D, chaque cavité est pratiquée dans la surface concave d'un flanc latéral de l'échasse et s'étend parallèlement à un plan longitudinal P qui coïncide avec la largeur minimale du col de l'échasse.

En considérant la distance h entre l'axe de rotation A-A' du disque de la turbine et le plan P, l'axe X-X' de chaque cavité est compris dans un plan, désigné par la suite plan de frangibilité, qui soit coïncide avec le plan P, soit est parallèle au plan P et se situe légèrement au-dessus ou au-dessus du plan P. Plus précisément, le plan de frangibilité se situe à une distance de l'axe de rotation A-A' du disque comprise entre h-0,06h et h+0,06h, de préférence comprise entre h-0,04h et h+0,04h. Par ailleurs, si l'échasse comprend une paire de cavités pratiquées de manière symétrique, le plan de frangibilité comprend les deux axes X-X' respectifs des deux cavités.

Par ailleurs, comme visible sur la figure 10, qui illustre une vue en perspective et en coupe transversale au niveau des points les plus profonds des cavités, la distance *d* entre le barycentre B de l'ensemble des cavités et la projection radiale du centre de gravité G de l'aube sur le plan de coupe est comprise entre 0 et 20% de la longueur axiale L de l'échasse à l'endroit de sa section minimale, de préférence comprise entre 0 et 15% de cette longueur L. La longueur axiale L est mesurée selon une direction parallèle à l'axe du pied de sapin, lequel peut avantageusement faire un angle avec l'axe de rotation A-A' du disque de la turbine. Cet angle est compris par exemple entre 5° et 20 °.

La longueur des cavités est par exemple d'environ 40% de la longueur totale du pied de sapin à l'endroit de la section minimale et leur profondeur est d'environ 20% de la largeur du col.

Chaque flanc latéral de l'échasse peut comporter un nombre quelconque de cavités afin de réduire localement la section de l'échasse et régler de la sorte la vitesse limite de rotation des aubes.

Comme indiqué précédemment, les cavités sont dépourvues d'angle vif afin de ne pas induire de concentration de contraintes plus fortes que celles qui sont déjà induites par la forme concave pratiquée dans la face antérieure, du côté du bord d'attaque.

Ces cavités permettent de régler la vitesse de rupture de l'aube en augmentant la contrainte moyenne qui s'exerce dans le col de l'échasse, sans augmenter de manière significative la contrainte maximale engendrée sous l'action des efforts thermomécaniques nuisibles à la durée de vie de l'aube.

En effet, comme le montre la figure 11, qui illustre le champ de contraintes radiales s'exerçant dans l'aube sous l'action des efforts thermomécaniques, l'introduction d'une cavité dans la zone frangible de l'échasse n'engendre pas d'augmentation significative de la contrainte maximale qui reste localisée dans la zone Z' du bord de la concavité du bord d'attaque de l'aube. A titre d'exemple, l'introduction d'une cavité oblongue dans chacun des deux flancs latéraux de l'échasse, dans le cas représenté sur cette figure 11, a augmenté localement la contrainte maximale de seulement 1 %.

## Revendications

1. Aube (10) de turbine d'une turbomachine, comportant une pale (11) et un pied (12), ledit pied comprenant une échasse (13) présentant des flancs latéraux à profil curviligne, ladite échasse comprenant une zone frangible adaptée pour subir une rupture de l'échasse si des efforts radiaux supérieurs à un seuil sont exercés sur l'aube, en particuler des efforts centrifuges lors d'un état de survitesse de la turbine, l'aube de turbine étant **caractérisée en ce que** la zone frangible comprend au moins une cavité oblongue (17) de frangibilité pratiquée sur au moins l'un des flancs latéraux de l'échasse, ladite cavité oblongue s'étendant dans une direction axiale de l'échasse selon un axe longitudinal (X-X') parallèle à ou compris dans un plan de section minimale (P) dans lequel se situe une section transversale minimale de l'échasse, la zone frangible de l'échasse (13) étant formée par une zone concave (15) de l'échasse réalisée sur une face avant et sur au moins l'un des flancs latéraux de l'échasse, la zone la plus profonde de la cavité oblongue (17) étant intersectée par le plan de section minimale (P) de l'échasse.

2. Aube selon la revendication 1, dans laquelle l'axe longitudinal (X-X') de la ou chaque cavité oblongue (17) est compris dans un plan de frangibilité situé à une distance d'un axe de rotation (A-A') d'un disque (D) de rotor de turbomachine comprise entre h+0,06h et h-0,06h, de préférence comprise entre h+0,04h et h-0,04h, h désignant la distance entre l'axe de rotation (A-A') et le plan de section minimale (P), le plan de frangibilité et le plan de section minimale (P) étant parallèles entre eux et à l'axe de rotation (A-A').

3. Aube selon l'une des revendications 1 et 2, dans laquelle la profondeur maximale (R) de la cavité oblongue (17) est comprise entre 9% et 35% de la largeur (*lmin*) de l'échasse, de préférence comprise entre 10% et 25% de la largeur (*lmin*) de l'échasse, considérée à l'endroit le plus profond de la cavité.

4. Aube selon l'une quelconque des revendications 1 à 3, dans laquelle la profondeur maximale (R) de la cavité oblongue (17) est comprise entre 10% et 25% de sa longueur, de préférence comprise entre 14% et 20% de la longueur de la cavité.

5. Aube selon l'une quelconque des revendications 1 à 4, dans laquelle chaque flanc latéral de l'échasse comprend une cavité oblongue (17) de frangibilité et dans laquelle la distance entre le barycentre (B) des cavités et la projection du centre de gravité G de l'aube sur le plan de section minimale (P) est comprise entre 0 et 20% de la longueur axiale (L) de l'échasse, de préférence entre 0 et 15% de ladite longueur de l'échasse.

6. Aube selon l'une quelconque des revendications 1 à 5, dans laquelle la cavité oblongue (17) comporte une section transversale curviligne.

7. Aube selon l'une quelconque des revendications 1 à 6, dans laquelle la cavité oblongue (17) comporte une section transversale en arc de cercle.

8. Turbine de turbomachine, comprenant un rotor comportant au moins un disque et un ensemble d'aubes de turbine montées sur le disque, **caractérisée en ce que** chaque aube est une aube (10) selon l'une quelconque des revendications 1 à 7.

9. Turbine selon la revendication 8, dans laquelle l'axe longitudinal (X-X') de la ou chaque cavité oblongue (17) de chaque aube est compris dans un plan de frangibilité situé à une distance d'un axe de rotation (A-A') du disque (D) comprise entre h+0,06h et h-0,06h, de préférence comprise entre h+0,04h et h-0,04h, h désignant la distance entre l'axe de rotation du disque (A-A') et le plan de section minimale (P), le plan de frangibilité et le plan de section minimale (P) étant parallèles entre eux et à l'axe de rotation (A-A').

## Patentansprüche

1. Schaufel (10) einer Turbine einer Turbomaschine, welche ein Blatt (11) und einen Fuß (12) beinhaltet, wobei der Fuß eine Stelze (13) umfasst, welche Seitenflanken mit einem krummlinigen Profil aufweist, wobei die Stelze eine spröde Zone umfasst, die angepasst ist, um einen Bruch der Stelze zu erfahren, wenn radiale Kräfte größer als eine Schwelle auf die Schaufel, insbesondere Zentrifugalkräfte bei einem Übergeschwindigkeitszustand der Turbine, ausgeübt werden, wobei die Turbinenschaufel **dadurch gekennzeichnet ist, dass** die spröde Zone mindestens eine längliche Ausnehmung (17) zur Versprödung umfasst, die auf mindestens einer der Seitenflanken der Stelze eingearbeitet ist, wobei sich die längliche Ausnehmung in einer axialen Richtung der Stelze entlang einer Längsachse (X-X') erstreckt, die parallel zu einer Mindestquerschnittsebene (P) verläuft oder darin enthalten ist, in der sich ein minimaler Querschnitt der Stelze befindet, wobei die spröde Zone der Stelze (13) durch eine konkave Zone (15) der Stelze gebildet wird, dir auf einer Vorderseite und auf mindestens der einen der Seitenflanken der Stelze realisiert ist, wobei die tiefste Zone der länglichen Ausnehmung (17) durch die Mindestquerschnittsebene (P) der Stelze geschnitten wird.

2. Schaufel nach Anspruch 1, wobei die Längsachse (X-X') der oder einer jeden länglichen Ausnehmung (17) in einer Versprödungsebene enthalten ist, die sich in einem Abstand zu einer Drehachse (A-A') einer Rotorscheibe (D) einer Turbomaschine befindet, der zwischen h+0,06h und h-0,06h, vorzugsweise zwischen h+0,04h und h-0,04h liegt, wobei h den Abstand zwischen der Drehachse (A-A') und der Mindestquerschnittsebene (P) bezeichnet, wobei die Versprödungsebene und die Mindestquerschnittsebene (P) parallel zueinander und zur Drehachse (A-A') sind.

3. Schaufel nach einem der Ansprüche 1 und 2, wobei die maximale Tiefe (R) der länglichen Ausnehmung (17) zwischen 9% und 35% der Breite (*lmin*) der Stelze, vorzugsweise zwischen 10% und 25% der Breite (*lmin*) der Stelze, an der tiefsten Stelle der Ausnehmung betrachtet, liegt.

4. Schaufel nach einem der Ansprüche 1 bis 3, wobei die maximale Tiefe (R) der länglichen Ausnehmung (17) zwischen 10% und 25% ihrer Länge, vorzugsweise zwischen 14% und 20% der Länge der Ausnehmung liegt.

5. Schaufel nach einem der Ansprüche 1 bis 4, wobei jede Seitenflanke der Stelze eine längliche Ausnehmung (17) zur Versprödung umfasst, und wobei der Abstand zwischen dem Baryzentrum (B) der Ausnehmungen und der Projektion des Schwerpunktes G der Schaufel in der Mindestquerschnittsebene (P) zwischen 0 und 20% der axialen Länge (L) der Stelze, vorzugsweise zwischen 0 und 15% der Länge der Stelze liegt.

6. Schaufel nach einem der Ansprüche 1 bis 5, wobei die längliche Ausnehmung (17) einen krummlinigen Querschnitt beinhaltet.

7. Schaufel nach einem der Ansprüche 1 bis 6, wobei die längliche Ausnehmung (17) einen Kreisbogen-Querschnitt beinhaltet.

8. Turbine einer Turbomaschine, die einen Rotor umfasst, der mindestens eine Scheibe und eine Einheit an Turbinenschaufeln beinhaltet, die auf der Scheibe montiert sind, **dadurch gekennzeichnet, dass** jede Schaufel eine Schaufel (10) nach einem der Ansprüche 1 bis 7 ist.

9. Turbine nach Anspruch 8, wobei die Längsachse (X-X') der oder einer jeden länglichen Ausnehmung (17) einer jeden Schaufel in einer Versprödungsebene enthalten ist, die sich in einem Abstand zu einer Drehachse (A-A') der Scheibe befindet, der zwischen h+0,06h und h-0,06h, vorzugsweise zwischen h+0,04h und h-0,04h liegt, wobei h den Abstand zwischen der Drehachse (A-A') und der Mindestquerschnittsebene (P) bezeichnet, wobei die Versprödungsebene und die Mindestquerschnittsebene (P) parallel zueinander und zur Drehachse (A-A') sind.

## Claims

1. A turbine vane (10) for a turbomachine, including a blade (11) and a root (12), said root comprising a stilt (13) having lateral flanks with a curvilinear profile, said stilt comprising a frangible zone adapted to undergo breaking of the stilt if radial forces greater than a threshold are exerted on the vane, in particular centrifugal forces during an overspeed condition of the turbine, the turbine vane being **characterised in that** the frangible zone comprises at least one frangibility oblong cavity (17) provided on at least one of the lateral flanks of the stilt, said oblong cavity extending in an axial direction of the stilt along a longitudinal axis (X-X') parallel to or included in a plane of minimum cross-section area (P) in which a minimum transverse cross-section area of the stilt is located, the frangible zone of the stilt (13) being formed by a concave zone (15) of the stilt made on a front face and on at least one of the lateral flanks of the stilt, the deepest zone of the oblong cavity (17) being intersected by the plane of minimum cross-section area (P) of the stilt.

2. The vane according to claim 1, wherein the longitudinal axis (X-X') of the or each oblong cavity (17) is included in a frangibility plane located at a distance from an axis of rotation (A-A') of a turbomachine rotor disc (D) of between h+0.06h and h-0.06h, preferably of between h+0.04h and h-0.04h, h referring to the distance between the axis of rotation (A-A') and the plane of minimum cross-section area (P), the frangibility plane and the plane of minimum cross-section area (P) being parallel to each other and to the axis of rotation (A-A').

3. The vane according to one of claims 1 to 2, wherein the maximum depth (R) of the oblong cavity (17) is between 9 % and 35 % of the width (*lmin*) of the stilt, preferably between 10 % and 25 % of the width (*lmin*) of the stilt, considered at the deepest location in the cavity.

4. The vane according to any of claims 1 to 3, wherein the maximum depth (R) of the oblong cavity (17) is between 10 % and 25 % of its length, preferably between 14 % and 20 % of the length of the cavity.

5. The vane according to any of claims 1 to 4, wherein each lateral flank of the stilt comprises a frangibility oblong cavity (17) and wherein the distance between the barycentre (B) of the cavities and the projection of the centre of gravity G of the blade onto the plane of minimum cross-section area (P) is between 0 and 20 % of the axial length (L) of the stilt, preferably between 0 and 15 % of said length of the stilt.

6. The vane according to any of claims 1 to 5, wherein the oblong cavity (17) includes a curvilinear transverse cross-section.

7. The vane according to any of claims 1 to 6, wherein the oblong cavity (17) includes an arc-of-circle transverse cross-section.

8. A turbine of a turbomachine, comprising a rotor including at least one disc and a set of turbine vanes mounted to the disc, **characterised in that** each vane is a vane (10) according to any of claims 1 to 7.

9. The turbine according to claim 8, wherein the longitudinal axis (X-X') of the or each oblong cavity (17) of each vane is included in a frangibility plane located at a distance from an axis of rotation (A-A') of the disc (D) comprised between h+0.06h and h-0.06h, preferably comprised between h+0.04h and h-0.04h, h referring to the distance between the axis of rotation of the disc (A-A') and the plane of minimum cross-section area (P), the frangibility plane and the plane of minimum cross-section area (P) being parallel to each other and to the axis of rotation (A-A').
